# EUROPÄISCHE PATENTSCHRIFT

(11) **EP 2 354 410 B1**
(45) Veröffentlichungstag und Bekanntmachung des Hinweises auf die Patenterteilung: **19.01.2022**
(21) Anmeldenummer: 11153040.8
(22) Anmeldetag: 02.02.2011
(51) Int. Cl.: E06B 1/62

(54) **SCHAUMSTOFF-DICHTSTREIFEN UND FENSTERLAIBUNG MIT SCHAUMSTOFF-DICHTSTREIFEN**
FOAM SEALING STRIP AND WINDOW REVEAL WITH FOAM SEALING STRIP
BANDE D'ÉTANCHÉITÉ EN MOUSSE ET OUVERTURE DE FENÊTRE DOTÉ D'UNE BANDE D'ÉTANCHÉITÉ EN MOUSSE

(30) Priorität: 09.02.2010 DE 202010000149 U; 05.03.2010 DE 202010000317 U
(43) Veröffentlichungstag der Anmeldung: 10.08.2011
(73) Patentinhaber: Tremco CPG Germany GmbH, 92439 Bodenwöhr (DE)
(72) Erfinder: KÖPPL, Alfred, 92431 Neunburg v.W. (DE); KOMMA, Markus, 93133 Burglengenfeld (DE); NAUCK, Helmar, 12557 Berlin (DE)
(74) Vertreter: Bittner, Bernhard

(56) Entgegenhaltungen:
- EP-A2- 2 112 292
- DE-A1-102008 049 210
- DE-A1-102008 063 371
- DE-U1-202008 010 857

## Beschreibung

Die Erfindung betriff zunchst einen zur Abdichtung eines Fensterrahmens geeigneten Schaumstoff-Dichtstreifen nach dem Oberbegriff des Anspruchs 1.

Darüber hinaus betrifft die Erfindung eine Fensterlaibung nach Anspruch 10.

Ein solcher Schaumstoff-Dichtstreifen ist beispielsweise aus der EP 1 811 111 A2 bekannt. Die beiden Schaumstoff-Dichtstreifen sind in Übereinanderlage vorgesehen. Darüber hinaus ist auf einen Stand der Technik gemäß der DE 10 2008 049 210 A1 zu verweisen. Hieraus sind nebeneinander sich erstreckende Schaumstoffstreifen, die zusammen einen Schaumstoff-Dichtstreifen bilden, bekannt, die zur Erzielung eines unterschiedlichen Dampfdiffusionswiderstandes eine unterschiedliche Ausgangsdichte und/oder eine unterschiedliche Imprägnierung aufweisen. Nicht zuletzt ist auf die DE 10 2009 013 107 A1 zu verweisen, aus der es unter anderem bekannt ist, über den Querschnitt eines

Schaumstoff-Dichtstreifens eine unterschiedliche Dampfdiffusionswirkung zu erreichen zufolge übereinander mittels Verklebung verbundener Schaumstoffstreifen. Weitere Schaumstoff-Dichtstreifen sind aus der DE 10 2008 063 371 A1, der EP 2 112 292 A2 und der DE 20 2008 010 857 U1 bekannt.

Ausgehend hiervon beschäftigt sich die Erfindung mit der Aufgabe, einen Schaumstoff-Dichtstreifen anzugeben, der eine weitere vorteilhafte Möglichkeit zur Erzielung einer unterschiedlichen Dampfbremswirkung an den gegenüberliegenden Schmalseiten ermöglicht.

Eine mögliche Lösung der Aufgabe ist nach einem ersten Erfindungsgedanken durch den Gegenstand des Anspruches 1 gegeben, wobei in diesem Fall darauf abgestellt ist, dass die unterschiedlich hohe Dampfbremswirkung durch eine unterschiedliche Höhe der Schaumstoffstreifen im unkomprimierten Zustand erreicht ist. Ein solcher Schaumstoff-Dichtstreifen zeichnet sich entsprechend durch sich nebeneinander erstreckende Schaumstoffstreifen aus, die ausgehend von einer gleichen, im Querschnitt beispielsweise horizontalen, Ausgangsebene sich unterschiedlich hoch erstrecken. Sie sind also mit einer unterschiedlichen Ausgangsdicke ausgebildet. Sie können aus einem gleichen Schaumstoffmaterial, aber auch aus unterschiedlichem Schaumstoffmaterial, bestehen. Zur Erzielung der unterschiedlichen Dampfbremswirkung ist es nur erforderlich, so im Ausgangszustand für sich hergestellte unterschiedliche Schaumstoff-Streifen in der beschriebenen Weise zu kombinieren. Im Einbauzustand ergibt sich eine praktisch gleiche Höhe der Schaumstoffstreifen, so dass sich durch die damit einhergehende unterschiedliche Komprimierung im Einbauzustand die erwünschte unterschiedlich hohe Dampfbremswirkung ( µ-Werte) über die Breite einstellt. Eine übliche Vorratshaltung für solche Dichtbänder ist die Rollenform. Im aufgerollten Zustand ist entsprechend auch eine unterschiedliche Komprimierung über die Breite gegeben. Die Komprimierung im Einbauzustand ist in der Regel geringer als in der Vorratshaltung auf einer Rolle.

Grundsätzliche könnte die Dampfbremswirkung auch noch zusätzlich durch unterschiedliche Schaumstoffe in dem Schaumstoffstreifen beeinflusst werden. Bevorzugt ist jedoch im Rahmen der Anmeldung insgesamt, dass die Schaumstoffstreifen jeweils aus dem gleichen Schaumstoff bestehen.

Die Zusammenfassung der Schaumstoffstreifen zu einem Schaumstoff-Dichtstreifen ist bevorzugt dadurch erreicht, dass die beiden Schaumstoffstreifen auf einem selben, sich also über die gesamte Breite vorzugsweise des Schaumstoff-Dichtstreifens erstreckenden Streifen, vorzugsweise einem Selbstklebestreifen, aufsitzen und hierauf befestigt sind, vorzugsweise durch die genannte Selbstklebung. Es kann sich insbesondere um einen doppelseitigen Selbstklebestreifen handeln, der entsprechend anderseitig, also abgewandt den Schaumstoffstreifen, zur Verklebung an dem Fensterprofil beispielsweise geeignet ist. Üblicherweise und bevorzugt weist der Selbstklebestreifen hierzu bis zum Einbau noch eine Abdecklage auf, die dann zur Freilegung der Klebeschicht vor dem Einbau abgezogen werden kann.

Weiter bevorzugt ist vorgesehen, dass ein solcher Schaumstoff-Dichtstreifen sich über die gesamte Breite eines diesbezüglichen Fensterprofils, jedenfalls die üblicherweise zur Abdichtung überdeckte Breite des Fensterprofils (oder gegebenenfalls auch eines Türprofils etc.) erstreckt. Typische Breiten in diesem Zusammenhang sind beispielsweise 55, 65 oder 75 mm. Es ist zur Abdichtung nach innen und außen entsprechend nur ein Schaumstoff-Dichtstreifen erforderlich. Derselbe, vorzugsweise integrale, Schaumstoff-Dichtstreifen erbringt sowohl die Abdichtung zur Rauminnenseite wie auch zur Raumaußenseite.

Gegenstand der Erfindung ist auch eine Fensterlaibung nach Anspruch 10.

Weitere Merkmale der Erfindung sind nachstehend, auch in der Figurenbeschreibung und in der Zeichnung, oftmals in ihrer bevorzugten Zuordnung zu denen bereits vorstehend behandelten Anspruchskonzepten beschrieben, sie können aber auch in einer Zuordnung zu nur einem oder mehreren einzelnen Merkmalen, die hier beschrieben oder zeichnerisch dargestellt sind, insbesondere solchen der bereits abgehandelten Ansprüche, oder unabhängig oder in einem anderen Gesamtkonzept von Bedeutung sein. Die Beschreibung ist konzentriert auf den Aufbau des Schaumstoff-Dichtstreifens als solchen, wobei im Hinblick auf die hier beschriebenen Gegenstände jeweils sowohl der Schaumstoff-Dichtstreifen als einzelner Gegenstand wie auch in seiner Zusammenfassung mit einem Fensterrahmen oder dgl. betroffen ist.

So ist bevorzugt, dass die Schaumstoffstreifen eine gleiche Breite aufweisen. Der rauminnenseitige Schaumstoffstreifen, dessen Bestimmung zur Anordnung an der Rauminnenseite beispielsweise durch eine Farbmarkierung oder dgl. vorgegeben sein kann, weist dabei eine größere Dicke auf als der der Raumaußenseite zugeordnete Schaumstoffstreifen. Diese größere Dicke muss nicht notwendig in jedem Bereich der Breite des diesbezüglichen Schaumstoffstreifens im Vergleich zu dem anderen Schaumstoffstreifen gegeben sein. Es kann ausreichen, wenn in einer Mittelung über die Breite des Einzel-Schaumstoffstreifens diese größere Dicke (im unkomprimierten Zustand) gegenüber dem anderen Schaumstoffstreifen gegeben ist.

Eine weitere Ausführungsform sieht auch vor, dass die Schaumstoffstreifen mit unterschiedlicher Breite vorgesehen sind. Hierbei kann insbesondere der die höhere Dampfbremswirkung erbringende Schaumstoffstreifen mit einer kleineren Breite vorgesehen sein als der die geringere Dampfbremswirkung erbringende Schaumstoffstreifen.

Im Einzelnen kann ein Schaumstoffstreifen ein im Querschnitt rechteckiges Profil aufweisen. Das Profil kann aber auch hinsichtlich insbesondere der sich in Breitenrichtung erstreckenden freien Randkante eines Schaumstoffstreifens schräg oder gerundet verlaufend ausgebildet sein. Der Übergang im Querschnitt von dem einen zum anderen Schaumstoffstreifen kann linear oder gekrümmt durchgehend vorgesehen sein, aber auch in Form einer Stufe oder eines Zwickels. Dies ungeachtet der Tatsache, dass zwischen den Streifen, wie nachstehend noch angesprochen, ohnehin ein Spalt gegeben sein kann. Hinsichtlich des Zwickels kann beispielsweise eine V-förmige Vertiefung in der Querschnittskontur gegeben sein. Hinsichtlich der Stufe kann in diesem Übergangsbereich der diffusionsoffene Streifen tiefer ansetzen aber auch höher ansetzen als der diffusionsdichtere Streifen.

Darüber hinaus können die Schaumstoffstreifen auch ein trapezartiges Profil im Querschnitt aufweisen. Beispielsweise auch derart, dass sie sich teilweise in einer Richtung senkrecht zur Breitenrichtung des Schaumstoff-Dichtstreifens überlappend angeordnet sind.

Wenn auch bevorzugt ist, dass die Schaumstoffstreifen unmittelbar aneinander anliegen, können sie auch einen Spalt zwischen sich belassen. Bevorzugt ist der Spalt, der sich entsprechend quer zu einer Ebenenerstreckung der zur Befestigung beispielsweise einer an einem Rahmenteil vorgesehenen Klebelage erstreckt, dann einseitig offen, auf der anderen Seite aber durch die abdeckende Klebelage geschlossen. In Querrichtung kann der Spalt ein Maß von einigen Zehntel Millimetern bis hin zu einigen Millimetern aufweisen. In Einzelfällen, abhängig auch von der Gesamtbreite des Schaumstoff-Dichtstreifens, bis hin zu einem oder mehreren Zentimetern.

Es kann auch vorgesehen sein, dass die Schaumstoffstreifen an ihren aneinander zugewandten Seiten, die im Hinblick auf die Einzelgeometrie eines solchen Schaumstoffstreifens nicht notwendig Schmalseiten zu sein brauchen, in dem Bereich, in dem sie sich überlappen, miteinander verklebt sind.

Bezüglich des Imprägnierungsmittels handelt es sich in weiterer Einzelheit bevorzugt um ein acrylatbasiertes Imprägnierungsmittel. Es ist darüber hinaus bevorzugt derart eingestellt, dass sich ein beispielsweise auf eine Glasplatte aufgepresster imprägnierter Schaumstoffstreifen rückstandslos entfernen lässt. Dies ist bei einem Klebstoff, wie er beispielsweise auch für den Selbstklebestreifen zum Einsatz kommt, nicht möglich.

Die Rohdichten der verwendeten Schaumstoffe können zwischen 20 und 50, bevorzugt zwischen 25 und 40 kg/m³ gewählt sein. Im imprägnierten Zustand, welcher dann auch der hier angesprochenen Ausgangsdichte entspricht, kann eine Dichte zwischen 40 und 120, bevorzugt zwischen 50 und 100 kg/m³ gewählt sein. In die Offenbarung sind auch die Zwischenwerte jeweils einbezogen, insbesondere in 1/10 kg/m³-Schritten, zur Einschränkung einer Grenze von unten und/oder oben aber auch im Sinne von singulären Werten.

Die unterschiedliche Dampfbremswirkung kann durch die Dampfdiffusionswiderstandszahl µ ausgedrückt werden. Dies ist ein Maß dafür, welchen Widerstand der - getränkte - Schaumstoffstreifen dem Wasserdampf (Luftfeuchte) im Vergleich zu einem Meter Luftschichtdicke entgegensetzt. Auf die DIN 18542 ist zu verweisen. Der dem Rauminneren zugewandte Schaumstoffstreifen kann hierbei beispielsweise einen µ-Wert von 5 bis 20, bevorzugt 8 bis 15, weiter bevorzugt 10 aufweisen. Dagegen kann der dem Raumäußeren zugewandte Schaumstoffstreifen einen µ-Wert von 2 bis 15, bevorzugt 4 bis 10, weiter bevorzugt 4,5 oder 5 aufweisen. Auch in diese Werte sind jeweils alle Zwischenwerte, auch im Zehntelschrittbereich, in die Offenbarung einbezogen, sowohl zur Einschränkung der genannten Grenzen von oben und/oder unten wie auch zur Darstellung von innerhalb der Grenzen befindlicher Einzelwerte.

Nachstehend ist die Erfindung weiter anhand der beigefügten Zeichnung erläutert, die aber lediglich Ausführungsbeispiele darstellt. Hierbei zeigt:
- Fig. 1: eine schematische Querschnittsansicht eines SchaumstoffDichtstreifens erster Ausführungsform, mit schräg verlau-fender oberer Randkante des diffusionsdichteren Streifens;
- Fig. 2: ein Schaumstoff-Dichtstreifen zweiter Ausführungsform mit gradem Verlauf der oberen Randkante des diffusions-dichteren Schaumstoffstreifens;
- Fig. 3: eine weitere Querschnittsdarstellung einer Ausführungsform bei welcher bei beiden Schaumstoffstreifen die obere Konturlinie schräg verlaufend ausgebildet ist;
- Fig. 4: eine weitere Ausführungsform bei welcher innerhalb der Kontur des diffusionsoffenen Schaumstoffstreifens eine stufenartige Absenkung ausgebildet ist;
- Fig. 5: eine Ausführungsform bei welcher die Schaumstoffstreifen im Querschnitt teilweise in Überdeckung zueinander sind;
- Fig. 6: eine Ausführungsform bei welcher der Schaumstoffstreifen höhere Dampfdichtigkeit oberseitig eine gerundete Kontur aufweist;
- Fig. 7: eine Ausführungsform bei welcher die Konturlinie des dampfdiffusionsdichteren Schaumstoffstreifen in sich gestuft verläuft;
- Fig. 8: eine Ausführungsform bei welcher bei beiden Schaumstoffstreifen die obere Konturlinie gekrümmt verläuft;
- Fig. 9: eine Ausführungsform bei welcher die obere Konturlinie des dampfdiffusionsoffenen Schaumstoffstreifens gekrümmt verläuft während die obere Konturlinie des dichteren Schaumstoffstreifens gerade verlaufend vorgesehen ist.

Dargestellt und beschrieben sind Schaumstoff-Dichtstreifen 1 die aus in Längsrichtung zwei Schaumstoffstreifen 2, 3 in Nebeneinanderanordnung bestehen.

Unterseitig sind die Schaumstoffstreifen 2, 3 durch ein sich über die gesamte Breite des Schaumstoff-Dichtstreifens erstreckendes Klebeband 4 miteinander verbunden. Außenseitig auf dem Klebeband 4 ist eine Abdecklage 5 aufgebracht.

Bei der Ausführungsform der Fig. 1 ist der im Einbau dem Rauminneren zugewandt vorgesehene Schaumstoffstreifen 3 im Querschnitt rechteckig ausgebildet, jedoch bezüglich seiner oberen freien Randkante 6, die im Einbauzustand zur Anlage an einer Fensterlaibung oder dgl. kommt, im Querschnitt abgeschrägt ausgebildet. Und zwar mit einer zu dem Schaumstoffstreifen 2 hin abfallenden Schräge. Bei dem Ausführungsbeispiel ist weiter der Schaumstoffstreifen 2 im Querschnitt vollständig rechteckig ausgebildet. Seine im Einbauzustand der Fensterlaibung oder dgl. zugewandte obere Randkante 7 verläuft horizontal.

Die dargestellten Ausführungsbeispiele stellen sämtlich den vollständig rückgestellten Zustand des Schaumstoff-Dichtstreifens bzw. der einzelnen Schaumstoffstreifen dar.

Die Ausführungsform der Fig. 2 entspricht der Ausführungsform der Fig. 1, jedoch mit dem Unterschied, dass die Randkante 6 des Schaumstoffstreifens 3 ebenfalls horizontal verlaufend ausgebildet ist.

Bezüglich aller Ausführungsformen ergibt sich, dass der Schaumstoffstreifen 3 zumindest örtlich eine größere Höhe H aufweist als es der Höhe h des Schaumstoffstreifens 2, zumindest im unmittelbaren Seitenflächenbereich entspricht.

Bei der Ausführungsform der Fig. 3 sind beide Schaumstoffstreifen, 2 und 3, im Querschnitt so ausgebildet, dass die obere freie Randkante 6 bzw. 7 mit einer Schräge zur Horizontalen verlaufend vorgesehen ist. Der Übergang zwischen den Schaumstoffstreifen 2 und 3 ist stufenartig, wobei eine Stufenkante 11 eine Anfangshöhe H' des Schaumstoffstreifens 3 übertrifft. Das Übermaß u ist auch über einen wesentlichen Teil der Breite b des Schaumstoffstreifens 2 gegeben. Allerdings kontinuierlich abnehmend aufgrund der Schrägausbildung der oberen freien Randkante 7 des Schaumstoffstreifens 2. Das Größtmaß der Überdeckung U beträgt etwa 1/10 bis 1/3 der Differenz der Höhen H und h, wobei auch alle Zwischenwerte, insbesondere in 1/20-Schritten dieses Differenzmaßes, hiermit in die Offenbarung einbezogen sind.

Bei der Ausführungsform der Fig. 4 sind die oberen Randkanten 7 bzw. 7' und 6 jeweils horizontal verlaufend vorgesehen. Jedoch ist bezüglich des Schaumstoffstreifens 2 eine Stufenausformung in dem ansonsten integral ausgebildeten Schaumstoffstreifen 2 vorgesehen. Somit verläuft die Randkante 7 auf einem höheren Niveau als die Randkante 7'. Die Randkante 6 verläuft jedoch sowohl auf einem höheren Niveau als die Randkante 7 wie auch auf einem höheren Niveau als die Randkante 7'. Trotz gestufter oder jedenfalls höhenmäßig unterschiedlicher Ausbildung der oberen Randkante 7, 7' des Schaumstoffstreifens 2 ist die obere Randkante 6 des Schaumstoffstreifens 3 durchgehend auf einem höheren Niveau als die obere freie Randkante des Schaumstoffstreifens 2.

Bei der Ausführungsform der Fig. 5 sind die beiden Schaumstoffstreifen 2, 3 in einem Übergangsbereich X überlappend zueinander ausgebildet. Konkret ragt eine dem Schaumstoffstreifen 3 zugewandte Spitze des Schaumstoffstreifens 2 über den Fuß des Schaumstoffstreifens 3 hinüber.

Der Überlappungsbereich X ist dadurch im Einzelnen gebildet, dass der Schaumstoffstreifen 3 eine bis zu der Klebelage 4 schräg abfallend durchgehende obere Randkante 6 aufweist, der Schaumstoffstreifen 2 aber im Überlappungsbereich zu dem Schaumstoffstreifen 3 eine untere schräg ansteigende Randkante 10 aufweist. Beide Schaumstoffstreifen sind in ihren Überlappungsbereichen gegensinnig keilförmig gestaltet.

Bei der Ausführungsform der Fig. 5 können hinsichtlich der Schaumstoffstreifen 2, 3 auch abweichend von der Darstellung alle bereits beschriebenen bzw. nachstehend noch beschriebenen Randkantengestaltungen der oberen freien Randkante alternativ verwirklicht sein.

Die Ausführungsform der Fig. 6 entspricht grundsätzlich der Ausführungsform der Fig. 1, jedoch ist die Randkante 6 des Schaumstoffstreifens 3 im Querschnitt gekrümmt verlaufend ausgebildet. Ersichtlich ist eine stetige Krümmung, ohne Wendepunkt, vorgesehen.

Die Breiten B bzw. b des Schaumstoffstreifens 3 bzw. 2 sind bei den Ausführungsbeispielen ersichtlich unterschiedlich gewählt. Sie können aber auch gleich vorgesehen sein. Bei den Ausführungsbeispielen ist bei den Ausführungsformen der Fig. 1 bis 4, 6 und 8, 9 die Breite B jeweils kleiner gewählt als die Breite b. Es kann aber auch ein umgekehrtes Verhältnis vorgesehen sein, wie sich etwa aus dem Beispiel der Fig. 7 ergibt.

Die Ausführungsform der Fig. 7 entspricht der Ausführungsform der Fig. 4, nur dass hier der ansonsten integral ausgebildete Schaumstoffstreifen 3 bezüglich seiner oberen Randkante 6 mit unterschiedlichen Höhenniveaus 6, 6' und einem stufenartigen Übergang zwischen diesen ausgebildet ist.

Die Ausführungsform der Fig. 8 entspricht der Ausführungsform der Fig. 6, jedoch ist hierbei auch bezüglich des Schaumstoffstreifens 2 eine im Querschnitt gekrümmte obere Randkante 7 verwirklicht. Es kommt zur Bildung eines Zwickels 8 im Übergangsbereich der beiden Schaumstoffstreifen 2, 3.

Bei der Ausführungsform der Fig. 9 ist bezüglich des Schaumstoffstreifens 3 wiederum eine gekrümmte obere Randkante 7 verwirklicht. Hierbei jedoch mit einem Wendepunkt 9 in der Krümmung. Dagegen ist der Schaumstoffstreifen 3 als Rechteckprofil gebildet. Zudem ergibt sich zwischen dem Schaumstoffstreifen 2 und dem Schaumstoffstreifen 3 ein stufenartiger Übergang.

Hinsichtlich des für die Schaumstoffstreifen verwendeten Schaumstoffes kann es sich beispielsweise zum offenzelligen Polyurethanschaumstoff handeln. Hinsichtlich der Höhe H kann absolut gesehen ein Maß gegeben sein, wie es auch der Gesamtbreite, b + H entspricht. Die Höhe H kann aber auch noch höher gewählt sein. Die Höhe h entspricht bevorzugt 3/10 bis 9/10 der Höhe H, wobei hier auch alle Zwischenwerte, insbesondere in 1/10-Schritten, sowohl zur Einschränkung des Bereiches von oben und/oder unten wie auch zur Darstellung eines einzelnen Relativmaßes, in die Offenbarung einbezogen sind.

## Patentansprüche

1. Zur Abdichtung eines Fensterrahmens geeigneter Schaumstoff-Dichtstreifen (1), der bevorzugt zur verzögerten Rückstellung getränkt ist, wobei der Schaumstoff-Dichtstreifen (1) zwei gegenüberliegende, jeweils im Einbauzustand der Innenseite oder der Außenseite des Fensterrahmens zugewandte Schmalseiten aufweist und zur Anlage an die Fensterseite oder Laibung geeignete Breitseiten, wobei weiter die Schmalseiten bzw. Schmalseitenbereiche derart unterschiedlich ausgebildet sind, dass im Einbauzustand die eine Schmalseite eine höhere Dampfbremswirkung aufweist als die andere Schmalseite, wobei darüber hinaus der Schaumstoff-Dichtstreifen (1) aus zwei oder mehr im Ausgangszustand für sich hergestellte unterschiedliche, sich in einer Längsrichtung des Schaumstoff-Dichtstreifens (1) nebeneinander erstreckenden, jeweils einzeln und in ihrer Zusammenfassung dampfdiffusionsoffen ausgebildeten Schaumstoffstreifen (2, 3) zusammengesetzt ist,
**dadurch gekennzeichnet, dass**
sich die nebeneinander erstreckenden Schaumstoffstreifen (2, 3) ausgehend von einer gleichen Ausgangsebene unterschiedlich hoch erstrecken und somit mit einer unterschiedlichen Ausgangsdicke ausgebildet sind, wobei die unterschiedlich hohe Dampfbremswirkung durch die unterschiedliche Höhe (H, h) der Schaumstoffstreifen (2, 3) im unkomprimierten Zustand erreicht ist.

2. Dichtstreifen nach Anspruch 1, **dadurch gekennzeichnet, dass** der Schaumstoff-Dichtstreifen (1) mit einer solchen Breite (b + B) ausgebildet ist, dass derselbe Dichtstreifen sowohl die Abdichtung zur Rauminnenseite als auch zur Raumaußenseite erbringt, wobei der Schaumstoff-Dichtstreifen (1) sich über die gesamte Breite eines diesbezüglichen Fensterprofils, jedenfalls die üblicherweise zur Abdichtung überdeckte Breite des Fensterprofils oder gegebenenfalls eines Türprofils erstreckt und besonders bevorzugt eine Breite von 55, 65 oder 75 mm aufweist.

3. Schaumstoff-Dichtstreifen nach einem der vorhergehenden Ansprüche, **dadurch gekennzeichnet, dass** die Schaumstoffstreifen (2, 3) eine gleiche Breite (b, B) aufweisen oder dass die Schaumstoffstreifen (2, 3) eine unterschiedliche Breite (b, B) aufweisen.

4. Schaumstoff-Dichtstreifen nach einem der vorhergehenden che, **dadurch gekennzeichnet, dass** einer der Schaumstoffstreifen (2, 3) im Querschnitt ein rechteckiges Profil aufweist.

5. Schaumstoff-Dichtstreifen nach einem der vorhergehenden sprüche, **dadurch gekennzeichnet, dass** die Schaumstoffstreifen an einer freieren oberen Querschnitts-Randkante (6, 7, 7') schräg oder gerundet verlaufend ausgebildet ist.

6. Schaumstoff-Dichtstreifen nach einem der vorhergehenden Ansprüche, **dadurch gekennzeichnet, dass** die Schaumstoffstreifen jeweils aus dem gleichen Schaumstoff bestehen.

7. Schaumstoff-Dichtstreifen nach einem der vorhergehenden che, **dadurch gekennzeichnet, dass** die beiden Schaumstoffstreifen auf einem selben, sich über die gesamte Breite des Schaumstoff-Dichtstreifens erstreckenden Streifen aufsitzen und hierauf befestigt sind.

8. Schaumstoff-Dichtstreifen nach einem der vorhergehenden Ansprüche, **dadurch gekennzeichnet, dass** die Schaumstoffstreifen unmittelbar aneinander anliegen oder dass zwischen den Schaumstoffstreifen ein Spalt gegeben ist.

9. Schaumstoff-Dichtstreifen nach einem der vorhergehenden Ansprüche, **dadurch gekennzeichnet, dass** der Schaumstoff-Dichtstreifen zur verzögerten Rückstellung getränkt ist.

10. Fensterlaibung mit einem Fensterrahmen und einem Schaumstoff-Dichtstreifen nach einem der Ansprüche 1 - 9.

## Claims

1. Foam-sealing-strip (1) suitable for sealing a window frame, which sealing strip is preferably impregnated for delayed recovery, wherein the foam-sealing-strip (1) has two opposing narrow sides, each facing the inside or the outside of the window frame in the installed state, and broad sides suitable for abutment against the window side or reveal, wherein furthermore the narrow sides or narrow side regions are formed differently in such a way that in the installed state one narrow side has a higher vapour barrier effect than the other narrow side, wherein in addition the foam-sealing-strip (1) consists of two or more different foam strips (2, 3) which are produced separately in the initial state, which extend next to one another in a longitudinal direction of the foam-sealing-strip (1) and are each formed individually and in their combination open to vapour diffusion,
**characterized in that**
the foam strips (2, 3) extending next to one another extend to different heights starting from the same starting plane and are thus formed with a different starting thickness, wherein the different vapour barrier effect in the uncompressed state is achieved by the different heights (H, h) of the foam strips (2, 3).

2. Sealing-strip according to claim 1, **characterized in that** the foam-sealing-strip (1) is formed with such a width (b + B) that the same sealing strip provides sealing both to the inside of the room and to the outside of the room, wherein the foam-sealing-strip (1) extends over the entire width of a window profile in this respect, in any case the width of the window profile or, if appropriate, of a door profile, which is normally covered for sealing, and particularly preferably has a width of 55, 65 or 75 mm.

3. Foam-sealing-strip according to one of the preceding claims, **characterized in that** the foam strips (2, 3) have an equal width (b, B) or that the foam strips (2, 3) have a different width (b, B).

4. Foam-sealing-strip according to one of the preceding claims, **characterized in that** one of the foam strips (2, 3) has a rectangular profile in cross-section.

5. Foam-sealing-strip according to one of the preceding claims, **characterized in that** the foam strips run oblique or rounded at a freer upper cross-sectional marginal edge (6, 7, 7').

6. Foam-sealing-strip according to one of the preceding claims, **characterized in that** the foam strips each comprise the same foam material.

7. Foam-sealing-strip according to one of the preceding claims, **characterized in that** the two foam strips are seated on and secured to a same strip extending across the entire width of the foam-sealing-strip.

8. Foam-sealing-strip according to one of the preceding claims, **characterized in that** the foam strips are in direct contact with each other or that a gap is provided between the foam strips.

9. Foam-sealing-strip according to one of the preceding claims, **characterized in that** the foam-sealing-strip is impregnated for delayed recovery.

10. A window reveal comprising a window frame and a foam-sealing stripaccording to any one of claims 1 - 9.

## Revendications

1. Bande d'étanchéité en mousse (1) adaptée à étanchéifier un cadre de fenêtre, qui est de préférence imprégnée pour ralentir son retrait, dans laquelle la bande d'étanchéité en mousse (1) présente deux petits côtés opposés, respectivement tournés vers la face intérieure ou la face extérieure du cadre de fenêtre dans l'état monté et des grands côtés adaptés à l'appui sur le côté de fenêtre ou intrados, dans laquelle en outre les petits côtés ou zones de petits côtés sont réalisés de manière différente de telle sorte que dans l'état monté l'un des petits côtés présente un effet pare-vapeur plus élevé que l'autre petit côté, dans laquelle de plus la bande d'étanchéité en mousse (1) est composée de deux bandes de mousse (2, 3) ou plus différentes fabriquées séparément à l'état initial, s'étendant l'une à côté de l'autre dans une direction longitudinale de la bande d'étanchéité en mousse (1), réalisées respectivement individuellement et de manière ouverte à la diffusion de vapeur dans leur réunion,
**caractérisée en ce que**
les bandes de mousse (2, 3) s'étendant l'une à côté de l'autre s'étendent de manière différemment haute à partir d'un plan de départ identique et sont donc réalisées avec une épaisseur de départ différente, dans laquelle l'effet pare-vapeur différemment élevé est atteint par la hauteur (H, h) différente des bandes de mousse (2, 3) dans l'état non comprimé.

2. Bande d'étanchéité selon la revendication 1, **caractérisée en ce que** la bande d'étanchéité en mousse (1) est réalisée avec une largeur (b + B) telle que la même bande d'étanchéité fournit aussi bien l'étanchéification par rapport au côté intérieur de pièce que par rapport au côté extérieur de pièce, dans laquelle la bande d'étanchéité en mousse (1) s'étend sur toute la largeur d'un profil de fenêtre correspondant, en tout cas la largeur du profil de fenêtre ou éventuellement d'un profil de porte habituellement recouverte pour l'étanchéification et présente de manière particulièrement préférée une largeur de 55, 65 ou 75 mm.

3. Bande d'étanchéité en mousse selon l'une quelconque des revendications précédentes, **caractérisée en ce que** les bandes de mousse (2, 3) présentent une largeur (b, B) identique ou que les bandes de mousse (2, 3) présentent une largeur (b, B) différente.

4. Bande d'étanchéité en mousse selon l'une quelconque des revendications précédentes, **caractérisée en ce qu'**une des bandes de mousse (2, 3) présente un profil rectangulaire en section transversale.

5. Bande d'étanchéité en mousse selon l'une quelconque des revendications précédentes, **caractérisée en ce que** les bandes de mousse sont réalisées de manière à s'étendre de façon inclinée ou arrondie sur une arête de bord de section transversale supérieure (6, 7, 7') plus libre.

6. Bande d'étanchéité en mousse selon l'une quelconque des revendications précédentes, **caractérisée en ce que** les bandes d'étanchéité en mousse sont constituées respectivement de la même mousse.

7. Bande d'étanchéité en mousse selon l'une quelconque des revendications précédentes, **caractérisée en ce que** les deux bandes de mousse reposent sur une même bande s'étendant sur toute la largeur de la bande d'étanchéité en mousse et sont fixées sur celle-ci.

8. Bande d'étanchéité en mousse selon l'une quelconque des revendications précédentes, **caractérisée en ce que** les bandes de mousse s'appliquent directement l'une sur l'autre ou qu'une fente est présente entre les bandes de mousse.

9. Bande d'étanchéité en mousse selon l'une quelconque des revendications précédentes, **caractérisée en ce que** la bande d'étanchéité en mousse est imprégnée pour ralentir son retrait.

10. Intrados de fenêtre avec un cadre de fenêtre et une bande d'étanchéité en mousse selon l'une quelconque des revendications 1 à 9.
